# EUROPÄISCHE PATENTSCHRIFT

(11) **EP 2 854 230 B1**
(45) Veröffentlichungstag und Bekanntmachung des Hinweises auf die Patenterteilung: **30.05.2018**
(21) Anmeldenummer: 14183445.7
(22) Anmeldetag: 03.09.2014
(51) Int. Cl.: H01R 13/436, H01R 13/432, H01R 43/20

(54) **Steckverbinder mit Primär- und Sekundärverriegelung**
Connector with primary and secondary lock
Connecteur à fiches doté de verrouillage primaire et secondaire

(30) Priorität: 23.09.2013 DE 102013110512
(43) Veröffentlichungstag der Anmeldung: 01.04.2015
(73) Patentinhaber: KE Elektronik GmbH, 74594 Kressberg-Marktlustenau (DE)
(72) Erfinder: Eisermann, Peter, 91550 Dinkelsbühl (DE); Kamm, Klaus, 91550 Dinkelsbühl (DE)
(74) Vertreter: Peter, Julian

(56) Entgegenhaltungen:
- EP-A2- 0 749 180
- WO-A1-86/01041
- US-A- 5 595 509

## Beschreibung

Die Erfindung betrifft einen Steckverbinder gemäß Anspruch 1 und ein Verfahren zum Herstellen eines Steckverbinders gemäß Anspruch 10.

Die Erfindung betrifft daher einen Steckverbinder mit Primär- und Sekundärverriegelung für Flachkontakte. Ferner betrifft die vorliegende Erfindung daher ein Verfahren zum Herstellen eines Steckverbinders mit Flachkontakten, welche mit einer Primärverriegelung und einer Sekundärverriegelung am Kontaktträger des Steckverbinders sicher festgelegt sind.

Im Stand der Technik sind diverse Anwendungen zum Stecken von Flachkontakten oder Messerkontakten bekannt. Es ist ferner bekannt, Flachkontakte in eine, die Flachkontakte umhüllende Kontaktträgeranordnung aufzunehmen, um diese steckbar mit einem korrespondierenden Gegenstecker zu verwenden.

Im Stand der Technik sind bereits Lösungen bekannt, bei denen Flachkontakte in einem Steckverbinder verriegelt oder verrastet werden. Ferner sind im Stand der Technik allgemein Steckverbinder bekannt, bei denen Kontakte in Aufnahmekammern gehalten werden, indem die Kontakte oder die Aufnahmekammern mit entsprechenden Rastvorrichtungen ausgestattet sind.

So zeigt die GB-A-2260866 einen Verbinder bestehend aus einem Gehäuse mit Anschlussaufnahmekammern, und mit einem rückwärtigen Halter, der integral an dem Gehäuse durch Scharnierstreifen angebracht ist. Das Gehäuse weist ferner Öffnungen auf, die sich zu den Anschlussaufnahmekammern erstrecken und wobei der rückwärtige Halter Anschlussverriegelungsvorsprünge umfasst, die durch die Öffnungen in die Anschlusskammern einführbar sind. Der rückwärtige Halter ist an dem Gehäuse in zwei Schritten einsetzbar, nämlich in einem vorläufigen Eingriffszustand und einem vollständigen Eingriffszustand. Im vorläufigen Eingriffszustand sind die Anschluss-Verriegelungsvorsprünge außerhalb der Bewegungswege von Anschlusskabelschuhen in den Anschlussaufnahmekammern angeordnet und in vollem Eingriffszustand sind die Anschlussverriegelungsvorsprünge in den Bewegungswegen angeordnet, um zu verhindern, dass die Kabelschuhe der Anschlüsse von der Rückseite der Anschlussaufnahmekammern herausgleiten können.

Ferner ist in der US-A-4718159 eine Vorrichtung zum Endanschließen von Kabeln an Anschlüssen in einem Verbindergehäuse beschrieben, zum Verschieben einer Abdeckung an dem Gehäuse, welche hieran angelenkt ist und zum Anordnen der Abdeckung an dem Gehäuse, um die Verbindungen abzudecken. Das Verbindergehäuse wird mittels eines ersten Förderers in eine Abdeckungsverschiebestation gefördert, wo die Abdeckung von dem Gehäuse abgeschoben wird und in eine zweite Förderrichtung gebracht wird. Die erste Fördervorrichtung wird dann in eine Endanschlussstation bewegt, wo die Drähte an den Anschlüssen durch Werkzeuge endangeschlossen werden, wonach die zweite Fördervorrichtung in die Endanschlussstation bewegt wird und die Werkzeuge betätigt werden, um die abgeschobene Abdeckung von der zweiten Fördervorrichtung auf das Verbindergehäuse zwangszubewegen.

Wie aus der JP(A)61-232582 bekannt ist, weist diese eine Kontaktverriegelung auf, welche integral an einem Verbindergehäuse über streifenförmige Scharnierteile angegossen ist. Das Verbindergehäuse weist Anschlussaufnahmekammern mit einer rohrförmigen Formgebung zur Aufnahme von Anschlüssen auf und eine primäre Verriegelung, die innerhalb der Anschlussaufnahmekammer angeordnet ist und verhindert, dass der eingeführte Metallanschluss herausgezogen wird. Um ein Herausziehen weiterhin zu verhindern, ist eine sekundäre Verriegelung vorgesehen. Verriegelungseinführungsöffnungen sind an seitlichen Oberflächen des Verbindergehäuses ausgebildet. Die Kontaktverriegelung, welche Verriegelungsvorsprünge hat, ist an dem Seitenabschnitt des Verbindergehäuses angebracht. Jeder Verriegelungsvorsprung gerät, wenn er in die zugehörige Anschlussaufnahmekammer eingeführt wird, mit einer Seite des Metallanschlusses in Anlage, um den Metallanschluss zu verriegeln, wodurch eine sekundäre Verriegelung des Metallanschlusses bewirkt wird. WO86/01041 A1 offenbart einen Steckverbinder umfassend einen Kontaktträger, Kontakte mit Primärverriegelungsmitteln und ein Sekundärverriegelungsmittel mit Haltearmen. Nachteilig bei den zuvor genannten Ausführungen ist, dass diese nicht ohne Weiteres auf einen Steckverbinder mit Flachkontakt übertragbar sind. Ferner sind die Konstruktionen komplex und teuer in der Herstellung. Darüber hinaus ist es wünschenswert, eine einfache, jedoch zuverlässige und sichere Steckverbindung herzustellen, die über eine Primärverriegelung und eine Sekundärverriegelung verfügt, dergestalt, dass die Sekundärverriegelung auch hohen mechanischen Belastungen stand hält und sicher vor dem unbeabsichtigten Lösen gesichert ist.

Weiter ist es wünschenswert, dass die Montage der Kontakte und der entsprechenden Verriegelung einfach und kostengünstig herstellbar sind.

Ferner stellt die Automobilindustrie hohe Anforderungen an die Haltbarkeit und den sicheren Sitz von Kontaktelementen in einem Kontaktträger, da zunächst nicht ohne Weiteres feststellbar ist, ob beim Zusammenstecken einer Steckverbindung ein Kontakt aus der Kontaktkammer herausgeschoben wurde.

Es hat sich im Stand der Technik gezeigt, dass hierzu vorhandene Primärverriegelungen und Sekundärverriegelungen oft nicht ausreichend sind, um die notwendige Festigkeit eines Steckverbindersystems und den Halt der Verriegelungen sicher zu stellen, und die darüber hinaus kostengünstig herstellbar sind, dauerhaft den mechanischen Anforderungen Stand halten. So ist zum Beispielbekannt, dass das Fließen des Kunststoffes von Rastfederarmen zu dem Versagen solcher Federarme führen kann.

Es ist daher Aufgabe der vorliegenden Erfindung, vorbesagte Nachteile zu überwinden und insbesondere einen Steckverbinder herzustellen, bei dem die Kontakte sicher im Kontaktträger verrastet und verriegelt sind.

Diese Aufgabe wird gelöst mit einem Steckverbinder mit den Merkmalen 1 sowie einem Verfahren zum Herstellen eines Steckverbinders gemäß Anspruch 10.

Der Grundgedanke der vorliegenden Erfindung liegt darin, sowohl den Kontaktträger, als auch die Flachkontakte sowie die Verriegelungsmittel wechselseitig miteinander so in Eingriff zu bringen, dass jeweils ein Element des Kontaktträgers, der Flachkontakte oder des Sekundärverriegelungsmittels jeweils in Eingriff mit jeweils einem korrespondierenden Element des Kontaktträgers, der Flachkontakte oder des Sekundärverriegelungsmittels in Wirkeingriff stehen und insbesondere ein Sekundärverriegelungsmittel so mit Haltearmen versehen ist, dass diese in der Endmontageposition unlösbar mit dem Kontaktträger verbunden sind, nachdem das Sekundärverriegelungsmittel in seiner Verriegelungsposition geführt wurde.

Unter "unlösbar" im Sinne der vorliegenden Erfindung ist ein Zustand zu verstehen, in dem das Sekundärverriegelungsmittel nicht mehr zerstörungsfrei (anders als bei einer federnden Verrastung oder bei einer durch ein Werkzeug lös baren Verriegelung) aus seiner Verriegelungsposition entnommen werden kann.

Anders als im Stand der Technik ist daher erfindungsgemäß vorgesehen, dass keine lösbare Befestigung des Sekundärverriegelungsmittels an dem Kontaktträger (wie die z.B. durch das Sekundärverriegelungsmittel der Flachkontakte dieser Erfindung im Kontaktträger bewerkstelligt ist) vorgesehen wird, sondern dass die Haltearme des Sekundärverriegelungsmittels so thermisch an dessen endseitigen Halteabschnitten verformt werden, dass diese sich nicht mehr aus dem Kontaktträger heraus ziehen lassen bzw. sich die Verriegelungsstellung des Sekundärverriegelungsmittels nicht mehr lösen lässt.

Erfindungsgemäß wird daher ein Steckverbinder vorgeschlagen, umfassend einen Kontaktträger, wenigstens zwei Flachkontakte und einem Sekundärverriegelungsmittel mit Haltearmen, wobei der Kontaktträger mit Öffnungen zum Einstecken eines Sekundärverriegelungsmittels zum Festlegen der Flachkontakte im Kontaktträger vorgesehen ist und die Flachkontakte Primärverriegelungsmittel aufweisen, an denen sich der jeweilige Flachkontakt auf einem korrespondierenden Rastmittel in dem Kontaktträger abstützt (wodurch eine Primärverriegelung hergestellt wird) und wobei jeder Flachkontakt ferner über eine Rastöffnung zur Durchsteckmontage des Sekundärverriegelungsmittels verfügt und wobei ferner das Sekundärverriegelungsmittel mit seinen Haltearmen zur Festlegung der Flachkontakte in seiner Verriegelungsposition in die Öffnungen des Kontaktträgers eingesteckt sind und mit seinen Haltearmen durch die Rastöffnungen der Flachkontakte hindurch ragen und mit dem Kontaktträger (insbesondere an dessen endseitigen Abschnitten) unlösbar verbunden sind.

Es wird daher ein Sekundärverriegelungsmittel bereitgestellt, das über Haltearme verfügt, die, nachdem das Sekundärverriegelungsmittel durch Halteöffnungen in den Flachkontakten in den Kontaktträger eingeführt wurde, an dessen endseitigen Abschnitten thermisch verprägt wird und so eine Entnahme des Sekundärverriegelungsmittels verhindert wird.

In einer bevorzugten Ausführungsform weist damit das Sekundärverriegelungsmittel endseitige Halteabschnitte an den Haltearmen auf, die durch die Öffnungen des Kontaktträgers zumindest teilweise hindurch ragen. Mit Vorteil sind die Öffnungen trichterförmig ausgebildet) so dass die endseitigen Halteabschnitte der Haltearme durch thermische Verprägung in die trichterförmigen Öffnungen eingepresst werden können und sich dadurch endseitige Halteabschnitte ergeben, die ein Entnehmen des Sekundärverriegelungsmittels verhindern. Die endseitige Halteabschnitte weisen demzufolge (zumindest in einem Teilabschnitt) eine korrespondierende Form zu dem trichterförmigen Ende der Öffnungen auf. Auf diese Weise wird sichergestellt, dass ein unbeabsichtigtes Lösen des Sekundärverriegelungsmittels nach der Montage vom Kontaktträger nicht mehr erfolgen kann.

In einer weiter bevorzugten Ausführungsform sind die Haltearme des Sekundärverriegelungsmittels aus einem thermisch verformbaren und/oder plastifizierbaren Material ausgebildet, deren endseitigen Halteabschnitte nach dem Einstecken des Sekundärverriegelungsmittels in seiner Verriegelungsposition thermisch so umgeformt wurden, dass das Sekundärverriegelungsmittel mit dem Kontaktträger untrennbar d.h. unlösbar verbunden ist.

"Untrennbar" im Sinne der vorliegenden Erfindung ist äquivalent zu dem zuvor genannten Begriff "unlösbar". Dies bedeutet, dass das Sekundärverriegelungsmittel nach dem thermischen Umformen der Halteabschnitte nicht mehr zerstörungsfrei vom Kontaktträger getrennt werden kann, wodurch eine besonders sichere und dauerhafte Verbindung und Festlegung der Flachkontakte im Kontaktträger bewerkstelligt wird.

Ferner kann auf diese Weise sichergestellt werden, dass das zeitliche Wegfließen des Kunststoffes von Federarmen bei Sekundärverriegelungsmittel, die über federnde Rastmittel verfügen, verhindert wird. Es ist weiter vorteilhaft, ein geeignetes nicht zur Erfindung gehörendes Verfahren bereitzustellen, um die Haltearme des Sekundärverriegelungsmittels in seiner Verriegelungsposition an ihren endseitigen Halteabschnitten sicher zu befestigen. Hierzu wird ein Verfahren mittels thermischen Energieeintrags entweder durch Warmumformen, Heißverprägen, Ultraschallverprägen oder mittels einer alternativen thermischen Energiequelle vorgeschlagen, um das Sekundärverriegelungsmittel geeignet zu verformen.

Dies kann durch geeignet geformte Kavitäten an der endseitigen Öffnung des Kontaktträgers, durch die die Haltearme hindurch reichen, bewerkstelligt werden, indem ein Materialvolumen des endseitigen Halteabschnitts thermisch in die entsprechende Kavität umgeformt wird und so einen endseitigen Klotz, Hut oder andere Halteform ausbildet, die das Verriegelungsmittel gegen Entnahme sichert.

Es ist weiter vorteilhaft, wenn das Sekundärverriegelungsmittel eine Basisplatte aufweist, an der seitlich die Haltearme als zylinderförmige Dome mit ihren endseitigen Abschnitten hervorstehen und der Kontaktträger über korrespondierende Öffnungen für die Haltearme, sprich die Dome verfügt. Es ist insbesondere vorteilhaft, wenn die Öffnungen in dem Kontaktträger in etwa dem Außendurchmesser der Dome entsprechen bzw. minimal größer sind, so dass bei einer Heißverprägung der endseitigen Halteabschnitte der Haltearme sichergestellt wird, dass eine Entnahme der Sekundärverriegelungsmittel aus dem Kontaktträger nach vergrößernd des Umfangs der Halteabschnitte durch das Umformen sicher verhindert wird.

In einer besonders bevorzugten Ausführungsform ist der Kontaktträger so ausgebildet, dass dieser stirnseitige Einschuböffnungen zur Einsteckmontage der Flachkontakte in Steckrichtung S des Steckverbinders aufweist. Auf diese Weise lassen sich die Flachkontakte in Steckrichtung S des Kontaktträgers zwei in diesen hineinführen und können diese mit ihrem Primärverriegelungsmittel auf den korrespondierenden Rastmitteln in dem Kontaktträger aufstützen, so dass eine sichere Lage zum Einschieben des Sekundärverriegelungsmittels gewährleistet ist.

Es ist ferner vorteilhaft, wenn das Sekundärverriegelungsmittel in einer zur Steckrichtung S orthogonalen Richtung in den Kontaktträger eingeführt wird, so dass die Haltearme quer durch die Öffnungen in den Flachkontakten hindurch reichen und so eine besonders stabile Verriegelung erzielt wird.

In einer solchen Ausführungsform fluchten die Öffnungen in dem Kontaktträger mit den Rastöffnungen der Flachkontakte in der montierten Position. In einer weiter bevorzugten Ausführungsform sind die Primärverriegelungsmittel der Flachkontakte als Federarme ausgebildet, die seitlich aus dem Flachkontakt zumindest mit einem Stützabschnitt hervorstehen. Auf diese Weise lässt sich eine einfache Montage der Flachkontakte bewerkstelligen, indem diese in die stirnseitigen Einschuböffnungen des Kontaktträgers eingeschoben werden und dort einfedern können und nach Erreichen ihrer Montageposition wieder ausfedern, so dass sich die endseitigen Stützabschnitte auf den korrespondierenden Rastmitteln in dem Kotaktträger abstützen.

In einer weiter bevorzugten Ausführungsform ist der Kontaktträger als ein quaderförmiger Kontraktträger in einer Seitenwand angeordneten Vertiefung (seitlichen Vertiefung) zur vollständigen Aufnahme des Sekundärverriegelungsmittels mit seiner Basisplatte ausgebildet. In einer solchen Ausführungsform lässt sich somit das Sekundärverriegelungsmittel planeben mit der Oberfläche des Kontaktträgers in den Kontaktträger vollständig einstecken und zwar quer zur Einsteckrichtung S der Flachkontakte. Auf diese Weise wird eine besonders kompakte Bauform erzielt. Erfindungsgemäß wird ferner ein Verfahren gemäß Anspruch 10 vorgeschlagen. Sofern der Kontaktträger im Bereich der hervorstehenden bzw. überstehenden endseitigen Abschnitte über zylindrische oder quaderförmige oder andersweitig geformte Kavitäten aufweist, lässt sich das thermische Verprägen, insbesondere das thermische Heißverprägen der überstehenden endseitigen Abschnitte der Haltearme so bewerkstelligen, dass das plastifizierbare bzw. thermisch umformbare Material der endseitigen Halteabschnitte in die Kavitäten hinein geformt wird und dadurch Halteabschnitte ausbildet, die ein Lösen des Sekundärverriegelungsmittels aus seiner Verriegelungsposition sicher verhindern.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher erläutert.

Es zeigen:
- Fig. 1: eine perspektivische Ansicht eines Ausführungsbeispiels eines erfindungsgemäßen Steckverbinders, bestehend aus einem Kontaktträger, zwei Flachkontakten und einem Sekundärverriegelungsmittel;
- Fig. 2: eine Darstellung des Kontaktträgers in unterschiedlichen Ansichten;
- Fig. 3: eine Darstellung eines erfindungsgemäßen Sekundärverriegelungsmittels in unterschiedlichen Ansichten;
- Fig. 4: ein Zusammenbau der in Fig. 1 gezeigten einzelnen Komponenten in einer Seitenansicht und in einer Schnittansicht; und
- Fig. 5: eine Ansicht ähnlich der Fig. 4, bei der der endseitige Halteabschnitt des Sekundärverriegelungsmittels umgeformt ist.

In Fig. 1 ist eine perspektivische Ansicht des erfindungsgemäßen Steckverbinders 1 bestehend aus einem Kontaktträger 2, zwei Flachkontakten 3 und einem Sekundärverriegelungsmittel 10 gezeigt. In der hier gezeigten perspektivischen Ansicht sind die Einzelteile in einer Vormontagestellung dargestellt. Die Flachkontakte 3 verfügen über einen steckseitigen Kontaktabschnitt 30 und einen Anschlussabschnitt 31 an den Leitungen 34 mittels einer Crimpverbindung angeschlagen sind. Zwischen dem Kontaktabschnitt 30 und dem Anschlussabschnitt 31 befindet sich der Halteabschnitt 32. Im Halteabschnitt 32 befindet sich das Primärverriegelungsmittel 4 in Form eines seitlich herausstehenden Federarms. Neben dem Primärverriegelungsmittel 4 befindet sich im Bereich des Halteabschnitts 32 ferner eine Rastöffnung 5 in jedem der Flachkontakte 3. Die Rastöffnung 5 dient zur Arretierung des Sekundärverriegelungsmittels 10 am Kontaktträger 2, was später noch genauer beschrieben wird.

Die Flachkontakte 3 werden mittels Einsteckmontage in Steckrichtung S des Steckverbinders, was auch die Montagerichtung der Flachkontakte darstellt, bewerkstelligt. Dabei werden die Flachkontakte in die stirnseitigen Einschuböffnungen 20a, 20b des Kontaktträgers 2 eingeführt, bis die Flachkontakte 3 mit dem Anschlag 33 an einem Gegenanschlag im Kontaktträger 2 anliegen. Beim Einschieben der Flachkontakte 3 in den Kontaktträger 2 werden die Federarme an Steuerrippen 21 eingefedert und federn nach Erreichen der Endmontagestellung in ihre ausgefederte Position zurück und stützen sich mit ihrem endseitigen Stützabschnitt 4a auf dem Rastmittel 22 des Kontaktträgers 2 ab.

Diese Montageposition ist unter anderem in der Schnittansicht B-B der Fig. 4 dargestellt.

Der Kontaktträger 2 weist neben den Aufnahmen 23 für die Flachkontakte 3 eine hintere Stirnseite 24 und eine steckseitige Stirnseite 25 auf. Ferner ist der Kontaktträger 2 gemäß dem vorliegenden Ausführungsbeispiel als ein im Wesentlichen quaderförmiger Kontaktträger ausgebildet. Vom Kontaktträger 2 stehen stirnseitig ferner steckseitige Arme 26 hervor. Es ist ferner erkennbar, dass durch den Kontaktträger 2 jeweils zwei Öffnungen 2a, 2b von einer Oberseite 27 zu einer Unterseite 28 hindurch verlaufen. Die Öffnungen 2a, 2b enden an der Oberseite jeweils in einer trichterförmigen Öffnung 29. Der Innendurchmesser der Öffnungen 2a, 2b entspricht dabei in etwa dem Außendurchmesser der in Fig. 3 gezeigten Haltearme 11.

In Fig. 3 ist ferner das Sekundärverriegelungsmittel 10 in unterschiedlichen Ansichten dargestellt. Das Sekundärverriegelungsmittel 10 verfügt über eine im Wesentlichen rechteckige und ebene Basisplatte 12, aus der seitlich zwei zylinderförmige Dome (Haltearme 11) hervorstehen. Ferner ist die Basisplatte 12 in einer C-Form ausgebildet und verfügt daher in ihrer rechteckigen Grundform über einen mittigen Schlitz 13.

Um den Schlitz 13 herum befindet sich in diesem Ausführungsbeispiel ein U-förmiger Kragen 14. Neben dem U-förmigen Kragen, jeweils benachbart zu jedem Haltearm 11, befindet sich ein hervorstehender Stegabschnitt 15.

Der Stegabschnitt 15 und der U-förmige Kragen 14 spannen an ihrer Oberfläche eine gemeinsame Ebene auf und definieren die Einstecktiefe des Sekundärverriegelungsmittels 10 in die seitliche Vertiefung 20 des Kontaktträgers 2.

In Fig. 4 ist die eingesteckte Montageposition des Sekundärverriegelungsmittels 10 im Kontaktträger 2 gezeigt, während in Fig. 5 die Verriegelungsposition des Sekundärverriegelungsmittels 10 mit dem Kontaktträger 2 dargestellt ist.

Wie in Fig. 4 erkennbar, ragt ein endseitiger Abschnitt 11a der Haltearme 11 aus der Oberseite 27 des Kontaktträgers 2 hervor, und zwar im Bereich der trichterförmigen Öffnung 29. Wie in Fig. 5 dargestellt, wurde mittels Heißverprägung das elastisch umformbare bzw. plastifizierbare Material der Haltearme 11 so in die trichterförmige Öffnung 29 verprägt, dass eine Entnahme aus der in Fig. 4 gezeigten Montagestellung nicht mehr möglich ist. Die geometrische Form der umgeformten Haltearmabschnitte 11b ist deutlich in der Schnittansicht B-B der Fig. 5 zu erkennen.

Ferner ist in Fig. 4 zu erkennen, dass der Durchmesser der endseitigen Abschnitte der Haltearme 11 geringer ist, als der äußere Durchmesser der trichterförmigen Öffnung 29. Hierdurch lässt sich ein kegelförmiger Endabschnitt 11b der Haltearme 11 mittels Heißverprägung herstellen.

Beispielsweise kann mit einem Heißprägestempel mit ausreichend großem Durchmesser (Durchmesser größer oder gleich dem äußeren Durchmesser der trichterförmigen Öffnung 29) durch Aufpressen auf den endseitigen Abschnitt 11a der Haltearme 11 jeweils ein umgeformten Haltearmabschnitt 11b entsprechend der Schnittansicht B-B aus Fig. 5 hergestellt werden.

Ein Verfahren zum Herstellen einer nicht zerstörungsfrei trennbaren Sekundärverriegelung für Flachkontakte eines Steckverbinders kann demnach gemäß dem schematischen Ablauf von dem in der Fig. 4 gezeigten Zustand in den in der Fig. 5 gezeigten Zustand. Die Flachkontakte 3 werden, wie in Fig. 1 in den Kontaktträger 2 vollständig hinein geschoben und verrasten dort mit ihrem Primärverriegelungsmittel 4. Danach wird das Sekundärverriegelungsmittel 10 durch die Öffnungen zum Kontaktträger 2 und durch die Rastöffnungen 5 der Flachkontakte 3, wie in Fig. 4 hindurchgeschoben. Danach erfolgt ein thermisches Heißverprägen der hervorstehenden endseitigen Abschnitte 11a der Haltearme 11 im Bereich der trichterförmigen Öffnungen 29, um diese an dem Kontaktträger 2 unlösbar festzulegen.

## Patentansprüche

1. Steckverbinder (1) umfassend
- einen Kontaktträger (2), wenigstens zwei Flachkontakte (3) und ein Sekundärverriegelungsmittel (10) mit Haltearmen (11);
- wobei der Kontaktträger (2) mit Öffnungen (2a) zum Einstecken des Sekundärverriegelungsmittels zum Festlegen der Flachkontakte (3) im Kontaktträger (2) versehen ist;
- wobei die Flachkontakte (3), Primärverriegelungsmittel (4) aufweisen an denen sich der jeweilige Flachkontakt (3) auf einem korrespondierenden Rastmittel (4a) in dem Kontaktträger (2) abstützt;
- wobei jeder Flachkontakt (3) ferner über eine Rastöffnung (5), zur Durchsteckmontage eines Sekundärverriegelungsmittels (10) verfügt und
- wobei ferner das Sekundärverriegelungsmittel (10) mit seinen Haltearmen (11) zur Festlegung der Flachkontakte (3) in seine Verriegelungsposition in die Öffnungen (2a) des Kontaktträger (2) eingesteckt ist und mit seinen Haltearmen (11) durch die Rastöffnungen (5) der Flachkontakte (3) hindurchragt und mit endseitig umgeformten Halteabschnitten (11b) der Haltearme (11) mit dem Kontaktträger (2) unlösbar verbunden ist.

2. Steckverbinder nach Anspruch 1, **dadurch gekennzeichnet, dass** das Sekundärverriegelungsmittel (10) mit den endseitig umgeformten Halteabschnitten (11b) der Haltearmen (11) so durch die Öffnungen (5) des Kontaktträgers (2) hindurchragt, dass das Sekundärverriegelungsmittel (10) gegen Entnahme gesichert ist.

3. Steckverbinder nach einem der vorhergehenden Ansprüche, **dadurch gekennzeichnet, dass** die Haltearme (11) des Sekundärverriegelungsmittels (10) aus einem thermisch verformbaren und/oder plastifizierbaren Material gebildet sind, deren endseitige Halteabschnitte (11a) nach dem Einstecken des Sekundärverriegelungsmittels (10) in seine Verriegelungsposition thermisch so umgeformt werden, dass das Sekundärverriegelungsmittel (10) mit dem Kontaktträger (2) dadurch verbunden ist.

4. Steckverbinder nach einem der vorhergehenden Ansprüche, **dadurch gekennzeichnet, dass** die Haltearme (11) des Sekundärverriegelungsmittels (10) in seiner Verriegelungsposition an ihren endseitigen Halteabschnitten (11b) durch thermischen Energieeintrag entweder durch Warmumformen, Heißverprägen, Ultraschallverprägen oder mittels einer thermischen Energiequelle so umgeformt werden, dass das Sekunddärverriegelungsmittel (10) nicht mehr zerstörungsfrei aus seiner Verriegelungsposition vom Kontaktträger (2) gelöst werden kann.

5. Steckverbinder nach einem der vorhergehenden Ansprüche, **dadurch gekennzeichnet, dass** das Sekunddärverriegelungsmittel (10) eine Basisplatte (12) aufweist, an der seitlich die Haltearme (11) als zylinderförmige Dome mit ihren endseitigen Abschnitten (11a) hervorstehen und der Kontaktträger (2) über korrespondierende Öffnungen (2a) für die Haltearme (11) verfügt.

6. Steckverbinder (1) nach einem der vorhergehenden Ansprüche, **dadurch gekennzeichnet, dass** der Kontaktträger (2) mit stirnseitigen Einschuböffnungen (20a, 20b) zur Einsteckmontage der Flachkontakte (3) in Steckrichtung (S) des Steckverbinders (1) ausgebildet ist.

7. Steckverbinder (1) nach einem der vorhergehenden Ansprüche, **dadurch gekennzeichnet, dass** die Rastmittel (4) so im Kontaktträger (2) angeordnet sind, dass die Flachkontakte (3) in der montierten Position entgegen ihrer Einsteckrichtung (S) im Kontaktträger (2) fixiert werden.

8. Steckverbinder (1) nach einem der vorhergehenden Ansprüche, **dadurch gekennzeichnet, dass** die Primärverriegelungsmittel (4) der Flachkontakte (3) als Federarme ausgebildet sind, die seitlich aus dem Flachkontakt (3) zumindest mit einem Stützabschnitt (4a) hervorstehen.

9. Steckverbinder (1) nach einem der vorhergehenden Ansprüche, **dadurch gekennzeichnet, dass** der oder die umgeformten endseitigen Abschnitte (11b) der Haltearme (11) des Sekundärverriegelungsmittels (10) in der Form eines Kegelstumpfes oder Teilkegels mit einem nach Außen zunehmendem Umfang ausgebildet ist oder sind.

10. Verfahren zum Herstellen eines Steckverbinders umfassend einen Kontaktträger (2), wenigstens zwei Flachkontakten (3) und einem Sekundärverriegelungsmittel (10) mit Haltearmen (11), wobei der Kontaktträger (2) mit Öffnungen (2a) zum Einstecken des Sekundärverriegelungsmittels (10) zum Festlegen der Flachkontakte (3) im Kontaktträger (2) versehen ist und wobei die Flachkontakte (3) ferner Primärverriegelungsmittel (4) aufweisen an denen sich der jeweilige Flachkontakt (3) auf einem korrespondierenden Rastmittel (4a) in dem Kontaktträger (2) abstützen kann und wobei jeder Flachkontakt (3) ferner über eine Rastöffnung (5) zur Durchsteckmontage des Sekundärverriegelungsmittels (10) verfügt, wobei das Verfahren wenigstens die folgenden Schritten umfasst:
a. Einschieben der Flachkontakte (3) in den Kontaktträger (2) in ihre Montageposition derart, dass sich diese mit ihren Primärverriegelungsmittel (4) auf den korrespondierenden Rastmittel (4a) in dem Kontaktträger (2) abstützen;
b. Einstecken des Sekundärverriegelungsmittels (10) mit seinen Haltearmen (11) durch die Öffnungen (2a) des Kontaktträger (2) zur Festlegung der Flachkontakte (3) derart, dass zumindest endseitigen Abschnitte der Haltearmen (11) aus dem Kontaktträger (2) hervorstehen;
c. Thermisches Umformen oder Verprägen der hervorstehenden endseitigen Abschnitte der Haltearmen (11), welche durch die Rastöffnungen (5) der Flachkontakte (3) hindurchragen, um diese an dem Kontaktträger (2) unlösbar festzulegen.

## Claims

1. Connector (1) comprising
- a contact support (2), at least two flat contacts (3) and a secondary latching device (10) having supporting arms (11);
- wherein the contact support (2) is provided with openings (2a) for inserting the secondary latching device (10) for determining the flat contacts (3) in the contact support (2);
- wherein the flat contacts (3) have primary latching devices (4) at which the respective flat contact (3) is supported at a corresponding latching means (4a) in the contact support (2);
- wherein each flat contact (3) is further provided with a latching opening (5) for pass-through mounting of a secondary latching device (10) and
- wherein further the secondary latching device (10) with its supporting arms (11) for determining the flat contacts (3) is inserted in its latching position in the openings (2a) of the contact support (2) and protrudes with its supporting arms (11) through the latching openings (5) of the flat contacts (3) and is undetachably connected with end-side formed supporting segments (11b) of the supporting arms (11) with the contact support (2).

2. Connector according to claim 1, **characterized in that** the secondary latching device (10) having the end-side formed supporting segments (11b) of the supporting arms (11) protrudes through the openings (5) of the contact support such that the secondary latching device (10) is secured against removal.

3. Connector according to one of the preceding claims, **characterized in that** the supporting arms (11) of the secondary latching device (10) are formed from a thermal deformable and/or plasticizeable material whose end-side supporting segments (11a) are thermal formed after the insertion of the secondary latching device (10) in its latching position such that the secondary latching device is thereby connected with the contact support (2).

4. Connector according to one of the preceding claims, **characterized in that** the supporting arms (11) of the secondary latching device (10) in its latching position are formed at their end-side supporting segments (11b) through thermal energy input either through hot forming, heat staking, ultrasonic staking or by a thermal energy source such that the secondary latching device (10) is no longer non-destructively releasable from its latching position from the contact support (2).

5. Connector according to one of the preceding claims, **characterized in that** the secondary latching device (10) has a base plate (12) at which the supporting arms (11) are protruding laterally as cylindrical domes with their end-side segments (11a) and the contact support (2) has corresponding openings (2a) for the supporting arms (11).

6. Connector (1) according to one of the preceding claims, **characterized in that** the contact support (2) is formed with frontal insertion openings (20a, 20b) for insertion mounting of the flat contacts (3) in plug-in direction (S) of the connector (1).

7. Connector (1) according to one of the preceding claims, **characterized in that** the latching devices (4) are disposed in the contact support (2) such that the flat contacts (3) in the mounting position are fixed against their plug-in direction (S) in the contact support (2).

8. Connector (1) according to one of the preceding claims, **characterized in that** the primary latching devices of the flat contacts (3) are formed as spring arms protruding laterally from the flat contact (3) with at least one latching mean (4a).

9. Connector (1) according to one of the preceding claims, **characterized in that** said one or more formed end-side supporting segments (11b) of the supporting arms (11) of the secondary latching device (10) is or are formed with an increasing periphery towards the outside in the form of a truncated cone or partial cone.

10. Method for producing a connector comprising
a contact support (2), at least two flat contacts (3) and a secondary latching device (10) having supporting arms (11), wherein the contact support (2) is provided with openings (2a) for inserting the secondary latching device (10) for determining the flat contacts (3) in the contact support (2) and wherein the flat contacts (3) further have primary latching devices (4) on which the respective flat contact (3) can be supported on a corresponding latching means (4a) in the contact support (2) and wherein each flat contact (3) further has a latching opening (5) for pass-through mounting of the secondary latching device (10), wherein the method comprises at least the following steps:
a. Insertion of the flat contacts (3) into the contact support (2) into their mounting position such that they are supported with their primary latching devices (4) on the corresponding latching means (4a) in the contact support (2);
b. Insertion of the secondary latching device (10) with its supporting arms (11) through the openings (2a) of the contact support (2) for determining the flat contacts (3) such that at least end-side segments of the support arms (11) protrude from the contact support (2);
c. Thermal forming or embossing of the protruding end-side segments of the supporting arms (3) protruding through the latching openings (5) of the flat contacts (3) to undetachably determine them to the contact support (2).

## Revendications

1. Connecteur à fiches (1) comprenant
- un support de contact (2), au moins deux contacts plats (3) et un moyen de verrouillage secondaire (10) avec des bras de retenue (11) ;
- dans lequel le support de contact (2) est pourvu d'ouvertures (2a) pour l'enfichage du moyen de verrouillage secondaire pour la fixation des contacts plats (3) dans le support de contact (2) ;
- dans lequel les contacts plats (3) présentent des moyens de verrouillage primaire (4) contre lesquels le contact plat (3) respectif s'appuie sur un moyen d'encliquetage correspondant (4a) dans le support de contact (2) ;
- dans lequel chaque contact plat (3) dispose de plus d'une ouverture d'encliquetage (5) pour le montage par enfichage d'un moyen de verrouillage secondaire (10) et
- dans lequel de plus le moyen de verrouillage secondaire (10) est enfiché avec ses bras de retenue (11) pour la fixation des contacts plats (3) dans sa position de verrouillage dans les ouvertures (2a) du support de contact (2) et traverse avec ses bras de retenue (11) les ouvertures d'encliquetage (5) des contacts plats (3) et est raccordé de manière non détachable avec des sections de retenue (11b) façonnées côté extrémité des bras de retenue (11) au support de contact (2).

2. Connecteur à fiches selon la revendication 1, **caractérisé en ce que** le moyen de verrouillage secondaire (10) traverse avec les sections de retenue (11b) façonnées côté extrémité des bras de retenue (11) les ouvertures (5) du support de contact (2) de sorte que le moyen de verrouillage secondaire (10) soit protégé contre le retrait.

3. Connecteur à fiches selon l'une quelconque des revendications précédentes, **caractérisé en ce que** les bras de retenue (11) du moyen de verrouillage secondaire (10) sont formés d'un matériau plastifiable et/ou déformable thermiquement, dont les sections de retenue (11a) côté extrémité sont façonnées thermiquement après l'enfichage du moyen de verrouillage secondaire (10) dans sa position de verrouillage de sorte que le moyen de verrouillage secondaire (10) soit raccordé au support de contact (2) par celui-ci.

4. Connecteur à fiches selon l'une quelconque des revendications précédentes, **caractérisé en ce que** les bras de retenue (11) du moyen de verrouillage secondaire (10) sont façonnés dans sa position de verrouillage sur leurs sections de retenue côté extrémité (11b) par apport d'énergie thermique par façonnage à chaud, estampage à chaud, estampage par ultrasons ou au moyen d'une source d'énergie thermique de sorte que le moyen de verrouillage secondaire (10) ne puisse plus être détaché sans destruction de sa position de verrouillage du support de contact (2).

5. Connecteur à fiches selon l'une quelconque des revendications précédentes, **caractérisé en ce que** le moyen de verrouillage secondaire (10) présente une plaque de base (12) sur laquelle latéralement les bras de retenue (11) dépassent en tant que dômes cylindriques avec leurs sections (11a) côté extrémité et le support de contact (2) dispose d'ouvertures correspondantes (2a) pour les bras de retenue (11).

6. Connecteur à fiches (1) selon l'une quelconque des revendications précédentes, **caractérisé en ce que** le support de contact (2) est réalisé avec des ouvertures d'enfoncement (20a, 20b) côté avant pour le montage par enfichage des contacts plats (3) dans le sens d'enfichage (S) du connecteur à fiches (1),

7. Connecteur à fiches (1) selon l'une quelconque des revendications précédentes, **caractérisé en ce que** les moyens d'encliquetage (4) sont disposés dans le support de contact (2) de sorte que les contacts plats (3) soient fixés dans la position montée dans le sens inverse au sens d'enfichage (S) dans le support de contact (2).

8. Connecteur à fiches (1) selon l'une quelconque des revendications précédentes, **caractérisé en ce que** les moyens de verrouillage primaire (4) des contacts plats (3) sont réalisés en tant que bras de ressort qui dépassent latéralement du contact plat (3) au moins avec une section d'appui (4a).

9. Connecteur à fiches (1) selon l'une quelconque des revendications précédentes, **caractérisé en ce que** la ou les sections (11b) côté extrémité façonnées des bras de retenue (11) du moyen de verrouillage secondaire (10) est ou sont réalisée (s) sous la forme d'un cône tronqué ou cône partiel avec une périphérie croissant vers l'extérieur.

10. Procédé de fabrication d'un connecteur à fiches comprenant un support de contact (2), au moins deux contacts plats (3) et un moyen de verrouillage secondaire (10) avec des bras de retenue (11), dans lequel le support de contact (2) est pourvu d'ouvertures (2a) pour l'enfichage du moyen de verrouillage secondaire (10) pour la fixation des contacts plats (3) dans le support de contact (2) et dans lequel les contacts plats (3) présentent de plus des moyens de verrouillage primaire (4) contre lesquels le contact plat respectif (3) peut s'appuyer sur un moyen d'encliquetage (4a) correspondant dans le support de contact (2) et dans lequel chaque contact plat (3) dispose de plus d'une ouverture d'encliquetage (5) pour le montage par enfichage du moyen de verrouillage secondaire (10), dans lequel le procédé comporte au moins les étapes suivantes :
a. l'enfoncement des contacts plats (3) dans le support de contact (2) dans leur position de montage de telle manière que ceux-ci s'appuient avec leurs moyens de verrouillage primaire (4) sur le moyen d'encliquetage (4a) correspondant dans le support de contact (2) ;
b. l'enfichage du moyen de verrouillage secondaire (10) avec ses bras de retenue (11) par les ouvertures (2a) du support de contact (2) pour la fixation des contacts plats (3) de telle manière qu'au moins des sections côté extrémité des bras de retenue (11) dépassent du support de contact (2) ;
c. le façonnage thermique ou l'estampage des sections côté extrémité en saillie des bras de retenue (11) qui traversent les ouvertures d'encliquetage (5) des contacts plats (3) afin de fixer ceux-ci de manière non détachable sur le support de contact (2).
